# FASCICULE DE BREVET EUROPEEN

(11) **EP 0 462 853 B1**
(45) Date de publication et mention de la délivrance du brevet: **22.06.1994**
(21) Numéro de dépôt: 91401347.9
(22) Date de dépôt: 24.05.1991
(51) Int. Cl.: F01L 31/22, F01L 1/26

(54) **Dispositif à amplitude variable pour la levée d'au moins une soupape de moteur à combustion interne**
Amplitudenveränderliche Vorrichtung für mindestens einen Brennkraftmaschinensteuerventilhub
Variable amplitude device for the lift of at least one internal combustion engine valve

(30) Priorité: 21.06.1990 FR 9007799
(43) Date de publication de la demande: 27.12.1991
(73) Titulaire: AUTOMOBILES PEUGEOT, 75116 Paris (FR); AUTOMOBILES CITROEN, 92200 Neuilly-sur-Seine (FR)
(72) Inventeur: Silondi, Bruno, F-94120 Fontenay Sous Bois (FR); Schab, Luc, F-92700 Colombes (FR)
(74) Mandataire: Durand, Yves Armand Louis

(56) Documents cités:
- EP-A- 0 405 927
- EP-A- 0 442 460
- WO-A-91/12415
- DE-A- 3 119 133
- FR-A- 2 506 834
- GB-A- 2 199 079
- US-A- 4 151 817
- BUSSIEN, "Automobiltechnisches Handbuch", pp.161-165

## Description

La présente invention se rapporte à un dispositif à amplitude variable pour la levée d'au moins une soupape de moteur à combustion interne.

On connaît depuis longtemps des dispositifs de levée de soupape dans lesquels le mouvement d'une came de commande solidaire d'un arbre à cames du moteur est transmis à une tige de soupape par l'intermédiaire d'un culbuteur ou d'un levier dont une extrémité est montée pivotante sur la culasse et dont l'autre extrémité est interposée entre la came de commande et l'extrémité libre de la tige de soupape, afin d'alternativement exercer ou non une poussée axiale sur cette dernière.

Toutefois, ces dispositifs ne permettent pas de faire varier l'amplitude de la levée de soupape en fonction de paramètres de fonctionnement du moteur, tels que la charge et le régime de celui-ci.

C'est pourquoi on a proposé par exemple dans le document FR-A-2 506 834 des dispositifs comprenant deux cames montées sur un même arbre de commande, l'une présentant un profil haut et l'autre présentant un profil bas.

Cependant, avec ces dispositifs de l'art antérieur, la liaison des deux pivots à la culasse et des leviers à la soupape utilise un grand nombre de pièces en mouvement et ne permet pas d'appliquer sur la soupape un effort dirigé suivant son axe.

D'autres dispositifs connus comportent des moyens commandés de solidarisation de deux leviers ou culbuteurs respectivement associés à une came haute et à une came basse. Ces moyens, qui sont en général hydrauliques comme dans GB-A-2 199 079, sont relativement complexes et coûteux.

Pour sa part, le document DE-A-3 119 133 décrit un dispositif correspondant au préambule des revendications indépendantes 1,3 et 6.

En outre, les documents EP-A-405 927 et WO 91/12 415 font partie de l'état de la technique antérieur à la présente invention, selon l'article 54 (3) de la CBE. Toutefois, les dispositifs décrits dans ces documents soit ne permettent pas d'agir sur les soupapes sans porte-à-faux, soit sont relativement complexes de sorte que le réglage de leurs jeux fonctionnels n'est pas aisé.

L'invention a pour but de pallier ces inconvénients en proposant un dispositif simple, permettant d'agir sur une ou plusieurs soupapes suivant leur direction axiale, et sans avoir à recourir à des commandes hydrauliques ou à des pièces en porte-à-faux.

A cet effet, l'invention a pour objet un dispositif à amplitude variable de levée pour au moins une soupape de moteur à combustion interne, et du type comprenant un arbre de commande avec deux cames dont l'une est haute et l'autre est basse, un levier prévu au droit de chaque came de commande, les deux leviers s'étendant à peu près parallèlement avec chacun une portion qui est articulée sur la culasse par l'intermédiaire d'un pivot et une extrémité qui est reliée à la soupape de façon à pouvoir exercer une poussée axiale sur cette dernière, à l'encontre d'un ressort de rappel de la soupape, l'un des pivots étant monté mobile, en fonction de paramètres de fonctionnement du moteur et sous l'effet d'un organe de sélection entre une position active dans laquelle le levier associé coopère avec la came correspondante et une position escamotée, chaque levier étant susceptible d'un mouvement entre une position de travail en contact avec sa came de commande et une position effacée, de façon que les deux leviers agissent alternativement et sélectivement sur la soupape, l'un d'eux agissant sur celle-ci par l'intermédiaire de l'autre levier en position effacée, en coopérant par une surface d'appui avec l'extrémité de ce levier qui est en contact avec la soupape, caractérisé en ce que, ladite portion articulée de chaque levier sur la culasse étant son extrémité opposée à celle qui est reliée à la soupape, l'arbre de commande comporte une troisième came présentant un profil identique à celui de la came basse qui est disposée de façon que la came haute soit située entre les deux cames à profil bas, et que chaque came basse coopère respectivement avec l'une des deux branches parallèles d'un levier en forme de 0 qui est monté sur deux pivots fixes et qui comporte au moins une surface d'appui avec au moins une soupape, cette surface étant formée à la face inférieure d'une partie transversale du levier en forme de 0 et qui relie les deux branches parallèles d'un côté ainsi qu'une partie coudée les reliant de l'autre côté.

Dans ce cas, la came haute peut coopèrer avec un levier droit ou linguet qui s'étend entre deux faces de guidage des branches parallèles précitées, ledit linguet étant monté sur la culasse par l'intermédiaire d'un pivot mobile fixé sur un guide coulissant et comportant un doigt de contact avec une surface d'appui qui s'étend sur sa face inférieure, au droit de la partie transversale précitée.

Suivant un autre mode de réalisation, l'invention a pour objet un dispositif à amplitude variable de levée pour au moins une soupape de moteur à combustion interne, et du type comprenant un arbre de commande avec deux cames dont l'une est haute et l'autre est basse, un levier prévu au droit de chaque came de commande, les deux leviers s'étendant à peu près parallèlement avec chacun une portion qui est articulée sur la culasse par l'intermédiaire d'un pivot et une extrémité qui est reliée à la soupape de façon à pouvoir exercer une poussée axiale sur cette dernière, à l'encontre d'un ressort de rappel de la soupape, l'un des pivots étant monté mobile, en fonction de paramètres de fonctionnement du moteur et sous l'effet d'un organe de sélection entre une position active dans laquelle le levier associé coopère avec la came correspondante et une position escamotée, chaque levier étant susceptible d'un mouvement entre une position de travail en contact avec sa came de commande et une position effacée, de façon que les deux leviers agissent alternativement et sélectivement sur la soupape, l'un d'eux agissant sur celle-ci par l'intermédiaire de l'autre levier en position effacée, en coopérant par une surface d'appui avec l'extrémité de ce levier qui est en contact avec la soupape, caractérisé en ce que, ladite portion articulée sur la culasse de chaque levier étant son extrémité opposée à celle qui est reliée à la soupape, la came haute coopère avec un levier en forme de T, dont la branche longitudinale est articulée sur un pivot coulissant et dont la partie transversale comporte à sa face supérieure deux surfaces d'appui pour deux linguets qui coopèrent respectivement avec l'une des cames basses et comporte à sa face inférieure au moins une surface de contact avec au moins une soupape.

Dans ce cas, la partie transversale du levier en forme de T peut comporter à sa face inférieure deux surfaces de contact avec deux soupapes et qui sont prévues au droit des surfaces d'appui des linguets.

Avantageusement, chaque linguet droit est monté sur un pivot fixe et comporte à son extrémité libre un doigt de contact qui fait saillie du linguet, au droit de l'une des surfaces d'appui précitées.

Suivant encore un autre mode de réalisation, l'invention a pour objet un dispositif à amplitude variable de levée pour au moins une soupape de moteur à combustion interne, et du type comprenant un arbre de commande avec deux cames dont l'une est haute et l'autre est basse, un levier prévu au droit de chaque came de commande, les deux leviers s'étendant à peu près parallèlement avec chacun une portion qui est articulée sur la culasse par l'intermédiaire d'un pivot et une extrémité qui est reliée à la soupape de façon à pouvoir exercer une poussée axiale sur cette dernière, à l'encontre d'un ressort de rappel de la soupape, l'un des pivots étant monté mobile, en fonction de paramètres de fonctionnement du moteur et sous l'effet d'un organe de sélection entre une position active dans laquelle le levier associé coopère avec la came correspondante et une position escamotée, chaque levier étant susceptible d'un mouvement entre une position de travail en contact avec sa came de commande et une position effacée, de façon que les deux leviers agissent alternativement et sélectivement sur la soupape, l'un d'eux agissant sur celle-ci par l'intermédiaire de l'autre levier en position effacée, en coopérant par une surface d'appui avec l'extrémité de ce levier qui est en contact avec la soupape, caractérisé en ce que, ladite portion articulée sur la culasse de chaque levier étant son extrémité opposée à celle qui est reliée à la soupape, l'arbre de commande comporte une troisième came présentant un profil identique à celui de la came haute et qui est disposée de façon que la came basse soit située entre deux cames à profil haut, ladite came à profil bas coopérant avec l'un des leviers en forme de T qui est articulée sur un pivot fixe et dont la partie transversale s'étend jusqu'au droit de deux soupapes, selon chaque came haute coopère avec un levier droit ou linguet dont une extrémité est montée sur un pivot coulissant dans la culasse, et dont l'autre extrémité comporte un doigt de contact qui présente à sa face inférieure une surface de contact pour l'une des soupapes, et présente à sa face supérieure une surface d'appui pour l'une des extrémités de la partie transversale du levier en forme de T.

Alors, un organe élastique pourra être fixé à chaque pivot fixe et exercer sur le levier correspondant une force ayant tendance à appliquer ledit levier contre la came y associée.

Mais d'autres avantages et particularités de l'invention apparaîtront mieux dans la description détaillée qui suit et se réfère aux dessins annexés, donnés uniquement à titre d'exemple, et dans lesquels:

La figure 1 est une vue en coupe verticale suivant l'axe longitudinal du levier à pivot mobile, d'un dispositif de levée de soupape suivant l'invention.

La figure 2 représente le dispositif visible sur la figure 1 en coupe verticale et suivant la ligne II-II de la figure 1.

Les figures 3 et 4 sont des vues simplifiées et similaires à la figure 1 du dispositif suivant l'invention, dans les positions de travail et effacée du levier à pivot mobile, respectivement.

La figure 5 est une vue en coupe verticale et suivant la ligne V-V de la figure 1.

La figure 6 est une vue en plan et suivant la flèche VI-VI de la figure 5 des leviers à pivot fixe et à pivot mobile du dispositif visible sur les figures 1 à 5.

La figure 7 est une vue similaire à la figure 1 illustrant un deuxième mode de réalisation de l'invention.

Les figures 8 et 9 sont des vues similaires aux figures 3 et 4 respectivement, et qui représentent le dispositif visible sur la figure 7.

La figure 10 est une vue similaire à la figure 5 et illustrant les leviers à pivots fixe et à pivot mobile visibles sur les figures 7 à 9.

La figure 11 est une vue en plan et suivant la flèche XI de la figure 10, des leviers à pivots fixes et à pivot mobile du deuxième mode de réalisation du dispositif conforme à l'invention.

La figure 12 est une vue en coupe et suivant un plan vertical coupant l'axe longitudinal de l'arbre de sélection d'un dispositif suivant un troisième mode de réalisation de l'invention.

La figure 13 est une vue en coupe verticale et suivant la ligne XIII-XIII de la figure 12.

Les figures 14 et 15 sont des vues similaires à la figure 13 et dans lesquelles le levier à pivot mobile est en position de travail et en position effacée, respectivement.

La figure 16 est une vue en coupe verticale et suivant la ligne XVI-XVI de la figure 13.

La figure 17 est une vue en plan et suivant la flèche XVII de la figure 16, qui illustre les leviers à pivot fixe et à pivot mobile du troisième mode de réalisation de l'invention.

La figure 18 est une vue schématique et illustrant un système de contrôle du dispositif conforme à l'invention.

En se reportant aux figures 1 à 6, un premier mode de réalisation de la présente invention va maintenant être décrit. On voit sur les figures 1 et 2 une partie de la culasse 1 d'un moteur à combustion interne de type quelconque, dans laquelle partie une soupape 2 est montée coulissante suivant l'axe longitudinal de sa tige 2a. La partie inférieure de la tige de soupape 2a est guidée dans un canon 3, et sa partie supérieure présente une gorge 2b, sur laquelle est fixée une coupelle 4. Une deuxième coupelle 5 est montée autour d'une partie du canon 3 qui fait saillie de la culasse 1, de façon à recevoir de façon coaxiale à la tige 2a un ressort de rappel 6 qui exerce sur la soupape 2 un effort ayant tendance à éloigner la coupelle 4 de la coupelle 5. Comme on le voit bien sur la figure 5, le dispositif de levée à amplitude variable suivant l'invention permet d'agir sur deux soupapes repérées en 2 et qui sont équipées chacune de coupelles 4 et 5, ainsi que de ressorts de rappel 6.

Sur les figures 1 à 4, la référence numérique 7 désigne un arbre de commande entraîné en rotation, duquel sont solidaires trois cames excentriques et désignées par les références H et B. Deux cames B ayant des profils bas identiques sont disposées sur l'arbre 7, de part et d'autre d'une came H qui présente un profil haut, c'est-à-dire dont le profil du chemin de guidage comme visible par exemple sur la figure 1, est plus fortement en saillie de l'arbre 7, comparé aux cames basses B. Deux leviers en forme de linguets et généralement désignés par les références F et M s'étendent au droit des cames B et H, respectivement. En se reportant aux figures 5 et 6, on voit que le linguet F a sensiblement la forme d'un O avec deux branches parallèles 8 et 9 qui s'étendent suivant la direction longitudinale du linguet F. Les branches parallèles 8 et 9 du linguet F sont raccordées l'une à l'autre par leurs extrémités d'un côté par une partie transversale 10 qui s'étend sensiblement parallèlement à l'axe de rotation de l'arbre 7, et de l'autre côté par une partie coudée 11. On a illustré en pointillés sur les figures 6 et 7 un levier droit ou linguet M qui s'étend suivant une direction parallèle aux branches 8 et 9, et qui est disposé entre deux surfaces de guidage 22 et 23 des branches 8 et 9, respectivement. Le linguet M comporte à son extrémité libre un doigt de contact 12 sur la face inférieure duquel est formé une surface d'appui S qui s'étend au droit de la partie transversale 10 du levier F.

Deux patins 18 et 19 à la face inférieure de la partie transversale 10, forment respectivement une surface de contact avec une extrémité de l'une des deux soupapes 2, et s'étendent dans le prolongement des branches 8 et 9 respectivement, et symétriquement de part et d'autre du doigt de contact 12, comme visible sur les figures 5 et 6. A l'extrémité des linguets F et M qui est opposée aux soupapes 2, sont formées des portées sphériques 8a, 9a et Ma, respectivement dans les branches 8, 9 et dans le linguet M, des pivots 13, 14 et 15 étant respectivement logés dans ces portées. Ces pivots 13, 14 et 15 permettent l'articulation par liaison rotulante des linguets F et M par rapport à la culasse 1.

On voit bien sur la figure 2 que les pivots 13 et 14 sont directement vissés dans la culasse 1 et sont verrouillés par des contre-écrous 16 et 17 respectivement, dont la face inférieure repose contre la culasse 1. La hauteur de saillie des pivots 13 et 14 est ajustée avant serrage des contre-écrous 16 et 17 de façon que des surfaces convexes 20 et 21 des branches parallèles 8 et 9 du levier F viennent sensiblement en contact, au jeu de fonctionnement près, avec la partie circulaire dite dos de l'une des cames basses B respectivement quand la soupape 2 associée est fermée par son ressort 6, la tige 2a saillant au maximum de la culasse. Il convient de noter ici que, pour assurer le réglage automatique du jeu de fonctionnement aux soupapes 2, il est possible de remplacer les pivots fixes visibles sur les figures et repérés en 13 et 14 par des compensateurs hydrauliques (non représentés).

Sur les figures 1 et 2, la référence numérique 24 désigne un guide de forme cylindrique, qui est monté coulissant dans un alésage la de la culasse et dans lequel est vissé le pivot 15, à l'aide d'un contre-écrou 26. L'alésage la débouche dans un logement 1b de la culasse, qui s'étend sensiblement parallèlement à l'axe de rotation de l'arbre de commande 7. Un arbre 25 est monté pivotant dans ce logement 1b et comporte, au regard de l'alésage la, une came de sélection 27 de la position active ou escamotée de l'ensemble guide 24 - pivot 15. Quelle que soit la position de cet ensemble, la face inférieure du guide 24 repose contre la périphérie de la came de sélection 27. Sous l'effet du ressort de rappel 6 qui transmet au levier M un effort de direction confondue avec l'axe longitudinal de la soupape 2, une surface d'appui 35 de ce levier tend à être plaquée contre la came H.

On précisera ici que dans le cas où l'arbre de sélection 25 s'étend sensiblement parallèlement à l'arbre de commande, un arbre de sélection unique peut comporter plusieurs cames de sélection, situées à des intervalles correspondants à l'emplacement d'autres dispositifs de levée de soupape d'un même moteur. Avec un tel arbre de sélection unique pour plusieurs dispositifs, la synchronisation du changement d'amplitude de la levée de soupape de plusieurs cylindres d'un moteur est simplifiée. L'arbre de sélection peut être par exemple relié à un moteur pas-à-pas (non représenté) ou à un mécanisme de transmission tel qu'un engrenage ou une courroie synchrone (non représentés), et qui est raccordé à l'arbre de commande par l'intermédiaire d'un embrayage électromagnétique. Dans ces deux cas, il est avantageux que l'entraînement de l'arbre de sélection soit effectué par un mécanisme permettant qu'à un tour de l'arbre de commande corresponde un demi-tour de l'arbre de sélection, de façon que le changement d'amplitude de la levée des soupapes s'effectue, comme expliqué ci-après, sur un demi-tour de l'arbre de sélection et de façon que le premier pivot actionné par l'arbre a déjà changé d'état (actif-escamoté) lorsque l'on commence à faire changer l'état du dernier pivot actionné par le même arbre de sélection.

Il convient également de noter ici que, suivant les cas, l'entraînement de l'arbre de sélection, c'est-à-dire la variation de l'amplitude de la levée de soupape, pourra être déclenché manuellement, mécaniquement ou électroniquement, en fonction de paramètres du fonctionnement du moteur. On a illustré sur la figure 18, un exemple de système de contrôle électronique du changement d'amplitude de la levée des soupapes 2. Ce système de déclenchement est principalement constitué par un boîtier 30 qui est d'une part connecté à un mécanisme d'entraînement (non représenté) de l'arbre de sélection, de façon à lui fournir des signaux de contrôle, en fonction de signaux d'état du fonctionnement du moteur, qui proviennent de capteurs auxquels le boîtier 30 est d'autre part connecté. On a par exemple repéré en 28 un capteur sensible à la vitesse de rotation d'un vilebrequin 29, en 31 un capteur permettant de déterminer la position du "dos" des cames de commande B et H, par repérage de la position angulaire d'une roue de commande 33 des cames B et H, et en 32 un capteur sensible à l'angle d'ouverture de la vanne papillon de l'admission du moteur, les capteurs 28, 31 et 32 fournissant au boitier 30 des paramètres qui lui permettent de décider de l'opportunité d'une variation d'amplitude de la levée des soupapes, par exemple à l'aide d'un programme stocké dans une mémoire morte.

En se reportant maintenant aux figures 3 et 4, le fonctionnement du mode de réalisation décrit plus haut va être expliqué.

La figure 3 représente le dispositif dans une position active du pivot mobile 15 autour duquel est articulé le levier M. Dans cette position active, la came de sélection 27 de l'arbre 25 est orientée de façon que la partie la plus excentrée de cette came soit en contact avec la face inférieure du guide 24, pour que l'ensemble guide 24 - pivot 15 soit fortement en saillie de la face supérieure de la culasse 1 où débouche l'alésage 1A. Avec le pivot 15 en position active, le linguet M est en position de travail, c'est-à-dire est en contact par sa surface convexe 35 avec la came de commande H, sous l'effet de la force exercée par le ressort 6 (non représenté sur les figures 3 et 4), qui agit sur les soupapes 2 et sur la partie transversale 10 du levier F faisant office d'intermédiaire entre le ressort et la surface d'appui S du doigt de contact 12. On voit bien sur la figure 3 que lorsque le levier M est en position de travail, le levier F est éloigné des cames de commande B, sous l'effet du doigt de contact 12 du levier M, ce qui correspond à la position effacée du levier F. Ces positions effacée du levier F et active du levier M permettent la coopération de la came de commande H qui possède un profil "haut" avec le levier M, et permet ainsi d'obtenir par l'intermédiaire de la partie transversale 10 du linguet F une amplitude importante de la levée de soupape.

Dans le cas où par exemple, l'un des capteurs 28 et 32 fournit au boîtier 30 un signal correspondant à des paramètres de fonctionnement du moteur suivant lesquels il est préférable de limiter l'amplitude de la levée des soupapes 2 pour améliorer le fonctionnement du moteur, alors le boîtier 30 va délivrer un signal de déclenchement du mécanisme d'entraînement de l'arbre de sélection 25, de façon que celui-ci pivote jusqu'à la position angulaire visible sur la figure 4.

On précisera ici que le changement d'amplitude de la levée de soupape n'est effectué, grâce au signal du capteur 31, que lorsque le dos - c'est-à-dire la partie de rayon constant et bas- des cames de commande B et H sont au regard des surfaces convexes 20, 21 et 35 des leviers F et M, ce qui correspond à un état "fermé" des soupapes 2.

Dans la position illustrée sur la figure 4 et qui correspond à une levée de soupape d'amplitude réduite en comparaison avec celle décrite précédemment, la face inférieure du guide 24 est en contact avec le dos de la came 27. L'ensemble guide coulissant 24 - pivot 15 est alors escamoté dans le logement 1b de la culasse 1. Avec le pivot 15 en position escamotée, le linguet M vient en position effacée, et le linguet F peut alors coopérer avec les cames basses B contre lesquelles les surfaces 20 et 21 sont plaquées sous l'effet de la force du ressort de rappel 6 (non représenté sur cette figure), et grâce au "déverrouillage" du pivot 15 qui permet au levier M "de s'adapter" à l'action de la came de commande H par l'articulation et le glissement des deux linguets M et F l'un sur l'autre.

On comprend donc que puisque les leviers sont reliés aux soupapes 2 de façon que seul le levier F à pivot fixe est en contact direct avec les soupapes 2, le levier à pivot fixe est susceptible de venir en contact contre la surface d'appui du levier M pour qu'en position de travail du levier à pivot fixe, celui-ci soit en appui contre ladite surface S du levier mobile dans sa position effacée, et que lorsque le levier à pivot mobile est en position effacée, le déplacement du pivot 15 est tel qu'il permet au levier M d'être écarté de la came H associée quand l'arbre 7 tourne, et au levier F à pivot fixe de venir en contact avec la came B correspondante sous l'effet des ressorts de rappel 6 des soupapes.

Le dispositif suivant l'invention tire avantageusement parti de la liaison par simple appui des leviers M et F entre eux pour permettre une "adaptation" du levier F en position de travail sous l'effet du ressort 6 afin que le levier F coopère avec les cames B à profil bas.

On a ainsi obtenu un dispositif de levée de soupape à amplitude variable dans lequel chaque levier est susceptible d'un mouvement entre une position de travail en contact avec la came de commande et une position effacée, de façon que les leviers agissent alternativement et sélectivement sur les soupapes en fonction de paramètres de fonctionnement du moteur. En effet, grâce au mouvement relatif de la partie transversale 10 du levier F et du doigt de contact 12 du levier M, l'un des linguets est en position effacée lorsque l'autre est en position de travail, sans pour autant que les deux linguets soient articulés par l'intermédiaire de pivots coulissant dans la culasse 1.

En se reportant maintenant aux figures 7 à 11, un deuxième mode de réalisation de la présente invention va être décrit. Sur ces figures, les pièces et éléments similaires ou identiques à ceux décrits et illustrés plus haut seront désignés par les mêmes références numériques, et leur description ne sera donc pas nécessaire.

Ce mode de réalisation de l'invention se distingue principalement du premier par le fait qu'au droit de chaque came basse B de l'arbre 7 sont disposés des leviers droits 8 et 9. Ces leviers présentent la forme de linguets et sont articulés par rapport à la culasse 1 à l'aide des pivots fixes 13 et 14, respectivement. Chaque linguet 8, 9 comporte à son extrémité opposée à sa liaison rotulante, un doigt de contact dont l'un est repéré en 38 et l'autre en 39. De plus, chacun de ces linguets 8 et 9 comporte à sa partie supérieure une surface convexe 20, 21, apte à coopérer par contact avec l'une des cames basses B.

Au droit de la came haute H, est prévu un levier M présentant la forme d'un T, avec une surface convexe 35 apte à coopérer par contact avec la came H. La branche longitudinale du levier M qui constitue la barre verticale du T est articulée sur un ensemble pivot 15 - guide 24, qui coulisse dans la culasse 1. Une partie transversale 10 du levier M s'étend sensiblement parallèlement à l'axe de rotation des arbres 7 et 25, jusqu'au droit des doigts de contact 38 et 39 des linguets droits 8 et 9. Chaque extrémité de la partie transversale 10 comporte à sa partie inférieure un patin convexe 18, 19, formant surface de contact pour que chaque extrémité de cette partie 10 du levier M repose sur l'une des soupapes 2. On voit bien sur la figure 10 que la barre transversale 10 comporte à sa partie supérieure et au droit des patins de contact 18 et 19 des surfaces d'appui S. Sur la figure 11, on voit que la partie longitudinale du levier M s'étend entre deux faces de guidage 22 et 23 des leviers droits 8 et 9, respectivement, tandis que les doigts de contact 38 et 39 sont quant à eux positionnés latéralement par des rebords 37 qui font saillie de la face supérieure de la partie transversale 10 du levier M, depuis un bord extérieur de chacune des surfaces d'appui S, ce qui permet le positionnement latéral de l'ensemble des trois leviers.

La référence numérique 48 désigne un organe élastique qui est constitué par une lame métallique et élastiquement déformable. Bien qu'un seul de ces organes soit représenté, le dispositif visible sur les figures 7 à 11 comporte deux de ces organes 48, dont l'extrémité libre de chacun vient en appui contre la face inférieure de l'un des linguets 8 ou 9, de façon à exercer sur celui-ci une force ayant tendance à le plaquer contre la came B correspondante. L'autre extrémité de chacun de ces organes 48 est fixée à la culasse 1 à l'aide de l'un des contre-écrous 16 et 17 qui est vissé sur l'un des pivots fixes 13, 14.

Nous allons maintenant brièvement expliquer le fonctionnement du mode de réalisation de l'invention décrit ci-dessus.

La figure 8 illustre le dispositif conforme à l'invention avec le levier M en position de travail, sous l'effet d'une part du pivot mobile 15 qui est placé en position active par la came de sélection 27, et d'autre part sous l'effet de la came haute H qui est en contact avec la surface convexe 35. Grâce à la force exercée par les ressorts de rappel 6 (non représentés), les soupapes 2 viennent en appui contre les surfaces de contact 18 et 19 de la partie transversale 10 du levier M. Dans la position illustrée sur la figure 8, on obtient une amplitude importante de la levée des soupapes 2 qui sont directement déplacées par les patins convexes 18 et 19 du levier M. Dans cette position de travail du levier M, les linguets 8 et 9 sont respectivement plaqués en position effacée contre l'une des cames B, sous l'effet des organes élastiques 48 et de façon qu'un espace "e" se forme entre la face inférieure de chaque doigt de contact 38 et 39 et la surface d'appui S du levier M. Cet espace "e" permet d'éviter que les linguets 8 et 9 portent sur la partie transversale 10 du levier M et en conséquence, appliquent un poids mort sur les soupapes 2, ce qui permet d'améliorer les réactions dynamiques des ressorts de rappel 6 des soupapes 2, à haut régime du moteur.

Comme pour le mode de réalisation précédent, le changement d'amplitude de la levée des soupapes 2 est effectué grâce à la rotation de l'arbre 25, et lorsque les cames de commande B et H présentent leurs dos face aux surfaces 20, 21 et 35. Cette rotation place le dispositif dans l'état visible sur la figure 9.

La figure 9 représente donc le dispositif avec le levier M dans sa position effacée, c'est-à-dire avec le dos de la came de sélection 27 au regard du guide coulissant 24. Les doigts de contact 38 et 39 des linguets 8 et 9 sont quant à eux plaqués sous l'effet des cames B, contre les surfaces d'appui S de la partie transversale 10 du levier M, afin que ce dernier transmette le mouvement des linguets 8 et 9 aux soupapes 2. Comme pour le mode de réalisation prédédent, lors du "déverrouillage" du pivot 15, en position escamotée, le levier M est écarté de la came H quand l'arbre 7 tourne, donc est sans action sur les tiges des soupapes 2. Cette position dans laquelle le levier M à pivot mobile est effacé et où les leviers 8 et 9 sont en appui contre les surfaces S du levier M, permet d'obtenir une amplitude limitée de la levée des soupapes, en comparaison avec l'amplitude obtenue dans l'état du dispositif visible sur la figure 8. On rappellera ici qu'il convient que le coulissement du pivot mobile 15 soit tel qu'il permette aux leviers 8 et 9 qui sont montés sur des pivots fixes 13 et 14, de venir en contact avec les cames B correspondantes, sous l'effet des ressorts de rappel 6 de chaque soupape 2.

On a représenté sur les figures 12 à 17 un troisième mode de réalisation de l'invention, pour lequel les mêmes références numériques que celles des modes de réalisation précédents désignent des pièces ou éléments similaires ou identiques, et qui n'auront par conséquent pas besoin d'être décrits à nouveau.

Suivant ce mode de réalisation, l'arbre de commande 7 comporte une seule came B à profil bas et deux cames H à profil haut qui sont disposées de part et d'autre de la came B. Chaque came H coopère avec l'un de deux leviers droits ou linguets 58 et 59 qui sont articulés sur la culasse 1 par l'intermédiaire de pivots mobiles 15. Ces pivots 15 sont fixés à des guides 24 qui coulissent chacun dans un alésage la de la culasse 1 et qui débouchent au droit d'un arbre 25 qui est monté pivotant et sur lequel sont formées deux cames 27 de sélection entre une position escamotée et une position active des deux ensembles guide 24 - pivot 15.

A l'extrémité opposée au pivot 15, chacun des linguets 58 et 59 possède un doigt de contact 38 et 39, respectivement. Les doigts de contact 38 et 39 présentent à leur partie inférieure des patins convexes 18 et 19 respectivement, qui permettent le contact des soupapes 2 avec les linguets 58 et 59, tout en autorisant leur déplacement par glissement lors des changements d'amplitude de la levée. A la partie supérieure de chaque doigt de contact 38, 39, s'étend une surface d'appui S, apte à coopérer avec un levier F à pivot fixe par rapport à la culasse 1. En se reportant aux figures 16 et 17, on voit que le levier F présente la forme d'un T et s'étend entre deux surfaces de guidage 22 et 23 des linguets 58 et 59 respectivement, ces surfaces étant situées au regard l'une de l'autre et permettant de guider latéralement le linguet F. Comme on vient de le dire, le levier F est monté sur la culasse 1 à l'aide d'un pivot fixe 13 et d'un contre-écrou 16. Une partie transversale 10 du levier F s'étend sensiblement suivant une direction parallèle à l'axe de rotation des arbres 7 et 25, avec chacune de ses extrémités venant jusqu'au droit de l'un des doigts de contact 38 ou 39. On a repéré en 48 un organe élastique unique qui est constitué par une lame métallique fixée à la culasse 1 à l'aide du pivot 13 et du contre-écrou 16, alors que son extrémité libre vient en contact avec la face inférieure de la partie longitudinale du levier T, de façon à exercer sur ce levier une force ayant tendance à plaquer ce dernier contre la came B correspondante.

Le fonctionnement du dispositif décrit ci-dessus est similaire à celui des modes de réalisation précédents et permet d'obtenir une levée de soupape à amplitude importante à l'aide des cames hautes H qui actionnent directement les linguets 58 et 59 qui sont en appui contre les tiges 2a des soupapes 2. Comme visible sur la figure 14, en position de travail des leviers mobiles 58 et 59 et effacée du levier fixe F, le levier F en forme de T est maintenu en contact avec la came B sous l'effet de la force appliquée par l'organe élastique 48, ce qui permet la formation d'un espace "e" grâce auquel la partie 10 du levier F est éloignée des doigts 38, 39 des linguets 58, 59.

Ici encore la variation d'amplitude de la levée de soupape s'effectue de façon identique à celle décrite plus haut.

Pour obtenir une levée de soupape à amplitude plus faible, les linguets 58 et 59 sont placés, comme visible sur la figure 15, dans leur position effacée, de façon que les extrémités de la partie transversale 10 du levier F viennent en contact avec des surfaces d'appui S des doigts de contact 38 et 39 des linguets 58 et 59, et afin que ces derniers transmettent aux soupapes 2 le mouvement du levier F qui est provoqué par la came B à profil bas.

Ici encore, c'est grâce à la liaison par simple contact entre les leviers, les deux leviers 58 et 59 servant d'intermédiaire au levier F pour transmettre le mouvement des cames, ainsi que grâce à l'utilisation judicieuse des ressorts de rappel de la soupape et au choix approprié du déplacement par coulissement du guide 24 dans la culasse 1 que l'on a obtenu un dispositif avantageux et efficace comparé à l'art antérieur.

On a par conséquent réalisé un dispositif de levée de soupape à amplitude variable qui est simple et grâce auquel le changement d'amplitude de la levée est obtenu avec l'un des leviers articulés sur un pivot fixe. En outre, ce dispositif permet de faciliter le réglage des jeux fonctionnels et permet également d'agir sur les soupapes sans porte-à-faux.

On précisera ici que le dispositif conforme à l'invention peut également permettre la levée d'une soupape unique, dont la tige viendrait de préférence en contact avec le milieu de la partie transversale décrite plus haut.

## Revendications

1. Dispositif à amplitude variable de levée pour au moins une soupape de moteur à combustion interne, et du type comprenant un arbre de commande (7) avec deux cames dont l'une (H) est haute et l'autre (B) est basse, un levier prévu au droit de chaque came de commande, les deux leviers s'étendant à peu près parallèlement avec chacun une portion qui est articulée sur la culasse (1) par l'intermédiaire d'un pivot et une extrémité qui est reliée à la soupape (2) de façon à pouvoir exercer une poussée axiale sur cette dernière, à l'encontre d'un ressort de rappel (6) de la soupape (2), l'un des pivots étant monté mobile, en fonction de paramètres de fonctionnement du moteur et sous l'effet d'un organe de sélection (27) entre une position active dans laquelle le levier associé coopère avec la came (H) correspondante et une position escamotée, chaque levier étant susceptible d'un mouvement entre une position de travail en contact avec sa came de commande (B, H) et une position effacée, de façon que les deux leviers agissent alternativement et sélectivement sur la soupape (2), l'un d'eux agissant sur celle-ci par l'intermédiaire de l'autre levier (F ; M ; 58, 59) en position effacée, en coopérant par une surface d'appui (S) avec l'extrémité de ce levier qui est en contact (18, 19) avec la soupape, caractérisé en ce que, ladite portion articulée de chaque levier sur la culasse étant son extrémité opposée à celle qui est reliée à la soupape, l'arbre de commande (7) comporte une troisième came (B) présentant un profil identique à celui de la came basse (B) qui est disposée de façon que la came haute (H) soit située entre les deux cames (B) à profil bas, et que chaque came basse (B) coopère respectivement avec l'une des deux branches parallèles (8, 9) d'un levier (F) en forme de 0 qui est monté sur deux pivots fixes (13, 14) et qui comporte au moins une surface d'appui (18, 19) avec au moins une soupape (2), cette surface étant formée à la face inférieure d'une partie transversale (10) du levier en forme de 0 et qui relie les deux branches parallèles (8, 9) d'un côté, ainsi qu'une partie coudée (11) les reliant de l'autre côté.

2. Dispositif selon la revendication 1, caractérisé en ce que la came haute (H) coopère avec un levier droit ou linguet (M) qui s'étend entre deux faces de guidage (22, 23) des branches parallèles précitées, ledit linguet (M) étant monté sur la culasse (1) par l'intermédiaire d'un pivot mobile (15) fixé sur un guide coulissant (24), et comportant un doigt de contact (12) avec une surface d'appui (S) qui s'étend sur sa face inférieure, au droit de la partie transversale (10) précitée.

3. Dispositif à amplitude variable de levée pour au moins une soupape de moteur à combustion interne, et du type comprenant un arbre de commande (7) avec deux cames dont l'une (H) est haute et l'autre (B) est basse, un levier prévu au droit de chaque came de commande, les deux leviers s'étendant à peu près parallèlement avec chacun une portion qui est articulée sur la culasse (1) par l'intermédiaire d'un pivot et une extrémité qui est reliée à la soupape (2) de façon à pouvoir exercer une poussée axiale sur cette dernière, à l'encontre d'un ressort de rappel (6) de la soupape (2), l'un des pivots étant monté mobile, en fonction de paramètres de fonctionnement du moteur et sous l'effet d'un organe de sélection (27) entre une position active dans laquelle le levier associé coopère avec la came (H) correspondante et une position escamotée, chaque levier étant susceptible d'un mouvement entre une position de travail en contact avec sa came de commande (B, H) et une position effacée, de façon que les deux leviers agissent alternativement et sélectivement sur la soupape (2), l'un d'eux agissant sur celle-ci par l'intermédiaire de l'autre levier (F; M ; 58, 59) en position effacée, en coopérant par une surface d'appui (S) avec l'extrémité de ce levier qui est en contact (18, 19) avec la soupape, caractérisé en ce que, ladite portion articulée sur la culasse de chaque levier étant son extrémité opposée à celle qui est reliée à la soupape, la came haute (H) coopère avec un levier (M) en forme de T, dont la branche longitudinale est articulée sur un pivot coulissant (15) et dont la partie transversale (10) comporte à sa face . supérieure deux surfaces d'appui (S) pour deux linguets (8, 9) qui coopèrent respectivement avec l'une des cames basses (B) et comporte à sa face inférieure au moins une surface de contact (18, 19) avec au moins une soupape (2).

4. Dispositif selon la revendication 3, caractérisé en ce que la partie transverse du levier en forme de T comporte à sa face inférieure deux surfaces de contact (18, 19) avec deux soupapes (2) et qui sont prévues au droit des surfaces d'appui (S) des linguets.

5. Dispositif selon l'une des revendications 3 ou 4, caractérisé en ce que chaque linguet droit (8, 9) est monté sur un pivot fixe (13, 14) et comporte à son extrémité libre un doigt de contact (38, 39) qui fait saillie du linguet, au droit de l'une des surfaces d'appui (S) précitées.

6. Dispositif à amplitude variable de levée pour au moins une soupape de moteur à combustion interne, et du type comprenant un arbre de commande (7) avec deux cames dont l'une (H) est haute et l'autre (B) est basse, un levier prévu au droit de chaque came de commande, les deux leviers s'étendant à peu près parallèlement avec chacun une portion qui est articulée sur la culasse (1) par l'intermédiaire d'un pivot et une extrémité qui est reliée à la soupape (2) de façon à pouvoir exercer une poussée axiale sur cette dernière, à l'encontre d'un ressort de rappel (6) de la soupape (2), l'un des pivots étant monté, en fonction de paramètres de fonctionnement du moteur et sous l'effet d'un organe de sélection (27) entre une position active dans laquelle le levier associé coopère avec la came (H) correspondante et une position escamotée, chaque levier étant susceptible d'un mouvement entre une position de travail en contact avec sa came de commande (B, H) et une position effacée, de façon que les deux leviers agissent alternativement et sélectivement sur la soupape (2), l'un d'eux agissant sur celle-ci par l'intermédiaire de l'autre levier (F ; M; 58, 59) en position effacée, en coopérant par une surface d'appui (S) avec l'extrémité de ce levier qui est en contact (18, 19) avec la soupape, caractérisé en ce que, ladite portion articulée sur la culasse de chaque levier étant son extrémité opposée à celle qui est reliée à la soupape, l'arbre de commande (7) comporte une troisième came (B) présentant un profil identique à celui de la came haute (H) et qui est disposée de façon que la came basse (B) soit située entre deux cames à profil haut, ladite came à profil bas (B) coopérant avec l'un des leviers (F) en forme de T qui est articulée sur un pivot fixe (13) et dont la partie transversale (10) s'étend jusqu'au droit de deux soupapes (2), tandis que chaque came haute (H) coopère avec un levier droit ou linguet (58, 59) dont une extrémité est montée sur un pivot (15) coulissant dans la culasse (1), et dont l'autre extrémité comporte un doigt de contact (38, 39) qui présente à sa face inférieure une surface de contact (18, 19) pour l'une des soupapes (2), et présente à sa face supérieure une surface d'appui (S) pour l'une des extrémités de la partie transversale (10) du levier (F) en forme de T.

7. Dispositif selon la revendication 6, caractérisé en ce qu'un organe élastique (48) est fixé à chaque pivot fixe (13, 14) et exerce sur le levier (8, 9, F) correspondant une force ayant tendance à appliquer ledit levier (F, 8, 9) contre la came (B) y associée.

## Patentansprüche

1. Vorrichtung mit veränderlicher Hubamplitude für wenigstens ein Ventil einer Brennkraftmaschine und der Gattung mit einer Steuerwelle (7) mit zwei Nocken, von denen der eine (H) hoch ist und der andere (B) niedrig ist, einem im Bereich jedes Steuernockens vorgesehenen Hebel, wobei die beiden Hebel sich nahezu parallel erstrecken und jeder einen Teil, der an dem Zylinderkopf (1) über einen Schwenkzapfen angelenkt ist und einen Teil, der mit dem Ventil (2) derart verbunden ist, aufweist, um einen axialen Schub auf das letztere entgegen einer Feder (6) zum Rückstellen des Ventils (2) ausüben zu können, wobei einer der Schwenkzapfen in Abhängigkeit von Betriebsparametern des Motors und unter der Wirkung eines Wahlgliedes (27) zwischen einer wirksamen Stellung, in welcher der zugeordnete Hebel mit dem entsprechenden Nocken (H) zusammenwirkt und einer eingezogenen Stellung beweglich angeordnet ist, wobei jeder Hebel fähig ist, eine Bewegung zwischen einer Arbeitsstellung in Berührung mit seinem Steuernocken (B, H) und einer rückgestellten Stellung auszuführen, damit die beiden Hebel abwechselnd und wahlweise auf das Ventil (2) einwirken, wobei der eine derselben auf dieses über den anderen Hebel (F;M; 58, 59) in rückgestellter Lage einwirkt, indem er durch eine Stützfläche (S) mit demjenigen Ende dieses Hebels, das in Berührung (18, 19) mit dem Ventil ist, zusammenwirkt, dadurch gekennzeichnet, dass, da der an dem Zylinderkopf angelenkte besagte Teil jedes Hebels sein Ende ist, das demjenigen, das mit dem Ventil verbunden ist, entgegengesetzt ist, die Steuerwelle (7) einen dritten Nocken (B) mit einem demjenigen des niedrigen Nockens (B) gleichartigen Profil aufweist, welcher niedrige Nocken derart angeordnet ist, dass der hohe Nocken (H) zwischen den beiden Nocken (B) mit niedrigem Profil gelegen ist und dass jeder niedrige Nocken (B) jeweils mit einem der beiden parallelen Schenkeln (8, 9) eines O-förmigen Hebels (F) zusammenwirkt, der zwischen zwei ortsfesten Schwenkzapfen (13, 14) angeordnet ist und der wenigstens eine Fläche (18, 19) zum Abstützen an wenigstens einem Ventil (2) aufweist, wobei diese Fläche an der Unterseite eines Querteiles (10) des O-förmigen Hebels gebildet ist, der die beiden parallelen Schenkel (8, 9) auf der einen Seite verbindet, sowie einen sie auf der anderen Seite verbindenden abgewinkelten Teil (11) aufweist.

2. Vorrichtung nach Anspruch 1, dadurch gekennzeichnet, dass der hohe Nocken (H) mit einem geraden Hebel bzw. Klinkenteil (M), der sich zwischen zwei Führungsflächen (22, 23) der vorgenannten parallelen Schenkel erstreckt, zusammenwirkt, wobei der Klinkenteil (M) an dem Zylinderkopf (1) über einen an einer gleitenden Führung (24) befestigten bewegbaren Schwenkzapfen (15) angeordnet ist und einen Finger (12) zur Berührung mit einer Stützfläche (S), die sich an seiner Unterseite im Bereich des vorgenannten Querteiles (10) erstreckt, aufweist.

3. Vorrichtung mit veränderlicher Hubamplitude für wenigstens ein Ventil eines Verbrennungsmotors und der Gattung mit einer Steuerwelle (7) mit zwei Nocken, von denen der eine (H) hoch ist und der andere (B) niedrig ist, einem im Bereich jedes Steuernockens vorgesehenen Hebel, wobei die beiden Hebel sich nahezu parallel erstrecken und jeder einen Teil, der an dem Zylinderkopf (1) über einen Schwenkzapfen angelenkt ist und ein Ende, das mit dem Ventil (2) verbunden ist, hat, um einen Axialschub auf dieses letztere entgegen einer Feder (6) zur Rückstellung des Ventils (2) ausüben zu können, wobei einer der Schwenkzapfen in Abhängigkeit von Betriebsparametern des Motors und unter der Wirkung eines Wahlgliedes (27) zwischen einer wirksamen Stellung, in welcher der zugeordnete Hebel mit dem entsprechenden Nocken (H) zusammenwirkt und einer rückgestellten Stellung bewegbar angeordnet ist, wobei jeder Hebel fähig ist, eine Bewegung zwischen einer Arbeitsstellung in Berührung mit seinem Steuernocken (B, H) und einer rückgestellten Lage durchzuführen, damit die beiden Hebel abwechselnd und wahlweise auf das Ventil (2) einwirken, wobei einer derselben auf dieses über den anderen Hebel (F; M; 58, 59) in rückgestellter Lage einwirkt, indem er durch eine Stützfläche (S) mit demjenigen Ende dieses Hebels, das mit dem Ventil in Berührung (18, 19) ist, zusammenwirkt, dadurch gekennzeichnet, dass, da der besagte an dem Zylinderkopf angelenkte Teil jedes Hebels sein demjenigen, das mit dem Ventil verbunden ist, entgegengesetztes Ende ist, der hohe Nocken (H) mit einem T-förmigen Hebel (M) zusammenwirkt, dessen Längsschenkel an einem gleitenden Schwenkzapfen (15) angelenkt ist und dessen Querteil (10) an seiner oberen Fläche zwei Stützflächen (S) für zwei Klinkenteile (8, 9), die jeweils mit einem der niedrigen Nocken (B) zusammenwirken, aufweist und an seiner unteren Fläche wenigstens eine Fläche (18, 19) zur Berührung mit wenigstens einem Ventil (2) aufweist.

4. Vorrichtung nach Anspruch 3, dadurch gekennzeichnet, dass der Querteil des T-förmigen Hebels an seiner unteren Seite zwei Flächen (18, 19) zur Berührung mit zwei Ventilen (2) aufweist, welche Flächen im Bereich der Stützfläche (S) der Klinkenteile vorgesehen sind.

5. Vorrichtung nach einem der Ansprüche 3 oder 4, dadurch gekennzeichnet, dass jeder gerade Klinkenteil (8,9) an einem ortsfesten Schwenkzapfen (13, 14) gelagert ist und an seinem freien Ende einen Berührungsfinger (38, 39) aufweist, der im Bereich der einen der vorgenannten Stützflächen (S) von dem Klinkenteil vorsteht.

6. Vorrichtung mit veränderlicher Hubamplitude für wenigstens ein Ventil eines Verbrennungsmotors, der Gattung mit einer Steuerwelle (7) mit zwei Nocken, deren eine (H) hoch ist und der andere (B) niedrig ist, einem im Bereich jedes Steuernockens vorgesehenen Hebel, wobei die beiden Hebel nahezu parallel verlaufen und jeder einen Teil, der an dem Zylinderkopf (1) über einen Schwenkzapfen und ein Ende, das mit dem Ventil (2) verbunden ist, aufweist, in der Weise, um einen Axialschub auf dieses letztere entgegen einer Feder (6) zur Rückstellung des Ventils (2) ausüben zu können, wobei einer der Schwenkzapfen in Abhängigkeit von Betriebsparametern des Motors und unter der Wirkung eines Wahlgliedes (27) zwischen einer wirksamen Stellung, in welcher der zugeordnete Hebel mit dem entsprechenden Nocken (H) zusammenwirkt und einer rückgestellten Lage bewegbar gelagert ist, wobei jeder Hebel fähig ist, eine Bewegung zwischen einer Arbeitsstellung in Berührung mit seinem Steuernocken (B, H) und einer rückgestellten Stellung durchzuführen, damit die beiden Hebel abwechselnd und wahlweise auf das Ventil (2) einwirken, wobei einer derselben auf dieses über den anderen Hebel (F; M; 58, 59) in rückgestellter Stellung unter Zusammenwirkung durch eine Stützfläche (S) mit dem Ende dieses Hebels, das in Berührung (18, 19) mit dem Ventil ist, einwirkt, dadurch gekennzeichnet, dass, da der besagte an dem Zylinderkopf angelenkte Teil jedes Hebels sein demjenigen, das mit dem Ventil verbunden ist, entgegengesetztes Ende ist, die Steuerwelle (7) einen dritten Nocken (B) aufweist, der einen mit demjenigen des hohen Nockens (H) gleichartigen Profil aufweist und derart angeordnet ist, dass der niedrige Nocken (B) zwischen zwei Nocken mit hohem Profil gelegen ist, wobei der besagte Nocken mit niedrigem Profil (B) mit einem der T-förmigen Hebel (F) zusammenwirkt, der an einem ortsfesten Schwenkzapfen (13) angelenkt ist und dessen Querteil (10) sich bis in den Bereich der beiden Ventile (2) erstreckt, während jeder hohe Nocken (H) mit einem geraden Hebel bzw. Klinkenteil (58, 59) zusammenwirkt, dessen eines Ende an einem in dem Zylinderkopf (1) gleitenden Schwenkzapfen (15) gelagert ist und dessen anderes Ende einen Berührungsfinger (38, 39) aufweist, der an seiner Unterseite eine Berührungsfläche (18, 19) für das eine der Ventile (2) aufweist und an seiner oberen Seite eine Stützfläche (S) für eines der Enden des Querteils (10) des T-förmigen Hebels (F) aufweist.

7. Vorrichtung gemäss Anspruch 6, dadurch gekennzeichnet, dass ein elastisches Glied (48) an jedem ortsfesten Schwenkzapfen (13, 14) befestigt ist und auf den entsprechenden Hebel (8, 9, F) eine Kraft ausübt, die bestrebt ist, den besagten Hebel (F, 8, 9) an den ihm zugeordneten Nocken (B) anzulegen.

## Claims

1. Device with a variable lift amplitude for at least one valve of an internal combustion engine and of the type comprising a control shaft (7) with two cams one (H) of which is high and the other one(B) is low, a lever provided at each control cam, both levers extending in nearly parallel relationship with each one having one portion which is pivotally connected to the cylinder head (1) through the medium of a pivot and one end which is connected to the valve (2) so that it may exert an axial thrust upon the latter against a spring (6) for returning the valve (2), one of the pivots being mounted to be movable in accordance with operating parameters of the engine and under the effect of a selecting member (27) between an active position in which the associated lever co-operates with the corresponding cam (H) and a retracted position, each lever being capable of a movement between a working position in contact with its control cam (B, H) and a retracted position so that both levers act alternately and selectively upon the valve (2), one of them acting upon the latter through the medium of the other lever (F ; M ; 58, 59) in the retracted position while co-operating through a bearing surface (S) with the end of this lever which is in contact (18, 19) with the valve, characterized in that the said portion of each lever which is pivotally connected to the cylinder head being its end opposite to that which is connected to the valve, the control shaft (7) comprises a third cam (B) exhibiting a profile identical with that of the low cam (B) which is disposed so that the high cam (H) be located between both cams (B) with a low profile and that each low cam (B) co-operates respectively with one of the two parallel legs (8, 9) of an O-shaped lever (F) which is mounted onto stationary pivots (13, 14) and which comprises at least one surface (18, 19) bearing upon at least one valve (2), this surface being formed at the bottom face of a transverse part (10) of the O-shaped lever and which connects both parallel legs (8, 9) on the one side as well as one bent part (11) connecting them on the other side.

2. Device according to claim 1, characterized in that the high cam (H) co-operates with a straight lever or pawl (M) which extends between two guiding faces (22, 23) of the aforesaid parallel legs, the said pawl (M) being mounted onto the cylinder head (1) through the medium of a movable pivot (15) fastened onto a sliding guide (24) and comprising a finger (12) for contact with a bearing surface (S) which extends on its lower face plumb with the aforesaid transverse part (10).

3. Device with a variable lift amplitude for at least one valve of an internal combustion engine and of the type comprising a control shaft (7) with two cams one (H) of which is high and the other one (B) is low, a lever provided at each control cam, both levers extending in nearly parallel relationship with each one having a portion which is pivotally connected to the cylinder head (1) through the medium of a pivot and one end which is connected to the valve (2) so that it may exert an axial thrust upon the latter against a spring (6) for the return of the valve (2), one of the pivots being mounted to be movable in accordance with operating parameters of the engine and under the effect of a selecting member (27) between an active position in which the associated lever co-operates with the corresponding cam (H) and a retracted position, each lever being capable of a movement between a working position in contact with its control cam (B, H) and a retracted position so that both levers act alternately and selectively upon the valve (2), one of them acting upon the latter through the medium of the other lever (F ; M ; 58, 59) in the retracted position while co-operating through a bearing surface (S) with that end of this lever which is in contact (18, 19) with the valve, characterized in that with the said portion pivotally connected to the cylinder head of each lever being its end opposite to that which is connected to the valve, the high cam (H) co-operates with a T-shaped lever (M) the longitudinal leg of which is pivotally connected to a sliding pivot (15) and the transverse part (10) of which comprises at its top face two bearing surfaces (S) for two pawls (8, 9) which cooperate respectively with one of the low cams (B) and comprises at its bottom face at least one surface (18, 19) of contact with at least one valve (2).

4. Device according to claim 3, characterized in that the transverse part of the T-shaped lever comprises at its lower face two surfaces (18, 19) of contact with two valves (2) and which are provided at the bearing surfaces (S) of the pawls.

5. Device according to one of claims 3 or 4, characterized in that each straight pawl (8, 9) is mounted onto a stationary pivot (13, 14) and comprises at its free end a contact finger (38, 39) which projects from the pawl at one of the aforesaid bearing surfaces (S).

6. Device with a variable lift amplitude for at least one valve of an internal combustion engine and of the type comprising a control shaft (7) with two cams one (H) of which is high and the other one (B) is low, a lever provided at each control cam, both levers extending in nearly parallel relationship with each one having a portion which is pivotally connected to the cylinder head (1) through the medium of a pivot and one end which is connected to the valve (2) so that it may exert an axial thrust upon the latter against a spring (6) for the return of the valve (2), one of the pivots being mounted to be movable in accordance with operating parameters of the engine and under the effect of a selecting member (27) between an active position in which the associated lever co-operates with the corresponding cam (H) and a retracted position, each lever being capable of a movement between a working position in contact with its control cam (B, H) and a retracted position so that both levers act alternately and selectively upon the valve (2), one of them acting upon the latter through the medium of the other lever (F ; M ; 58, 59) in the retracted position while co-operating through a bearing surface (S) with that end of this lever which is in contact (18, 19) with the valve, characterized in that with the said portion pivotally connected to the cylinder head of each lever being its end opposite to that which is connected to the valve, the control shaft (7) comprises a third cam (B) exhibiting a profile identical with that of the high cam (H) and which is disposed so that the low cam (B) be located between two cams with a high profile, the said cam with a low profile (B) cooperating with one of the T-shaped levers (F) which is pivotally connected to a stationary pivot (13) and the transverse part (10) of which extends up to be plumb with two valves (2) whereas each high cam (H) co-operates with a straight lever or pawl (58, 59) one end of which is mounted onto a pivot (15) sliding within the cylinder head (1) and the other end of which comprises a contact finger (38, 39) which exhibits at its bottom face a contact surface (18, 19) for one of the valves (2) and exhibits at its top face a bearing surface (S) for one of the ends of the transverse part (10) of the T-shaped lever(F).

7. Device according to claim 6, characterized in that an elastic member (48) is fastened to each stationary pivot (13, 14) and exerts upon the corresponding lever (8, 9, F) a force having a tendency to apply the said lever (F, 8, 9) upon the cam (B) associated therewith.
